# EUROPÄISCHE PATENTSCHRIFT

(11) **EP 3 674 506 B1**
(45) Veröffentlichungstag und Bekanntmachung des Hinweises auf die Patenterteilung: **10.04.2024**
(21) Anmeldenummer: 18215948.3
(22) Anmeldetag: 31.12.2018
(51) Int. Cl.: E06B 1/00, E06B 1/60, E04B 1/76, E04B 1/94, E06B 1/02

(54) **STÜTZELEMENT ZUR ABSTÜTZUNG EINES FENSTERRAHMENS**
SUPPORT ELEMENT FOR SUPPORTING A WINDOW FRAME
ÉLÉMENT SUPPORT PERMETTANT DE SUPPORTER UN CHÂSSIS DE FENÊTRE

(43) Veröffentlichungstag der Anmeldung: 01.07.2020
(73) Patentinhaber: ISO-Chemie GmbH, 73431 Aalen (DE)
(72) Erfinder:
(74) Vertreter: Wächter, Jochen

(56) Entgegenhaltungen:
- EP-A1- 2 746 479
- EP-A2- 2 071 092
- WO-A1-2017/077069
- WO-A1-2017/099614
- DE-U1-202013 000 686

## Beschreibung

Die Erfindung betrifft ein streifenförmiges Stützelement zur Abstützung eines Fensterrahmens, insbesondere eine Vorwandmontagezarge.

Gegenstand der Erfindung ist auch ein Bauwerksabschnitt oder ein Gebäude, welcher oder welches mindestens ein erfindungsgemäßes Stützelement aufweist, und die Verwendung des Stützelements zur Brandhemmung eines Gebäudes, z.B. als Brandriegel bzw. zum Verhindern der Ausbreitung von Flammen und/oder Rauchgas nach oben entlang der Gebäudefassade oder in/an einem Wärmedämmverbundsystem und/oder zur Verringerung des Temperaturanstiegs auf einer von einem Brand abgewandten Seite des Stützelements.

Stützelemente zur Abstützung eines Fensterrahmens, insbesondere Vorwandmontagezargen, werden seit einigen Jahren in Verbindung mit Wärmedämmverbundsystemen verwendet, um eine Wandöffnung für ein Fenster künstlich nach außen hin zu verlängern. Gemäß EP 2 639 394 A2 wird ein Stützteil aus lasttragendem Hartschaumstoff seitlich an der Wand verschraubt und dient, insbesondere an der Unterseite, der Abstützung des einzusetzenden Fensterrahmens. So bildet z.B. eine Vorwand mit der inneren Wand einen Zwischenraum, in dem das Stützelement angeordnet ist. Das Last tragende Stützelement mit mehr oder weniger dreieckigem Querschnitt kann durch ein Isolierteil ergänzt sein, das beispielsweise aus hartem Weichschaum besteht und gemeinsam mit dem Stützelement einen zweiteiligen Körper mit vorzugsweise quaderförmigen Querschnitt bildet.

EP 2 899 353 A1 stellt ein Stützelement zur Verfügung, das einen besonders einfachen Transport und Einbau ermöglicht. WO 2017/099614 A1 stellt ein Stützelement entsprechend der Präambel von Anspruch 1 dar.

Ein Problem bei dem Einsatz von Wärmedämm-Verbundsystemen (WDVS), in denen Vorwandmontagezargen meist eingesetzt werden, ist eine Brennbarkeit von oft verbauten Isoliermaterialien, welche z.B. Polystyrol-Hartschaum wie Expandierten Polystyrol-Hartschaum (EPS) oder Extrudierten Polystyrol-Hartschaum (XPS) umfassen. Insbesondere können sich bei einem Hausbrand die Flammen über die Fassade oder eventuelle Zwischenräume zwischen innerer Wand und Vorwand auf das nächsthöhere Stockwerk ausbreiten, wobei ein Kamineffekt entstehen kann.

WO 2017/077069 beschreibt einen Funktionswerkstoff, der ein duroplastisches Material wie PUR/PIR- oder Phenol-Hartschaum, ein Bindematerial zum Binden des duroplastischen Materials und ein Additiv aufweist, welches das Brandverhalten verbessern soll, z.B. Blähgraphit. Dieses Material soll z.B. als Wärmedämmelement für WDVS, Fassadendämmung oder Dachdämmung eingesetzt werden, insbesondere als Platte. Eine Beschichtung oder Imprägnierung von entflammbaren Wärmedämmelementen und sonstigen Konstruktionsteilen, z.B. Dichtungsband, mit Flammschutzmitteln ist im Stand der Technik ebenfalls bekannt, siehe z.B. EP 3 363 959 A1, EP 2 963 198 A1, DE 20 017 102 227 U1, EP 0 902 062 A1. DE 20 2012 103 609 U1 beschreibt Polystyrolschäume, die mit Hexabromcyclododecan (HBCD) als Flammschutzmittel ausgerüstet sind, oder die mit einem Mantel aus Polyurethanschaum, welcher Flammschutzmittel wie TCPP (Trichlorisopropylphosphat), TBBPA-Ester (Tetrabrombisphenolester) oder PBDE (Pentabromdiphenylether) enthält, versehen sind.

Es sind im Stand der Technik auch bereits Brandschutzriegel, z.B. aus Metall, Mineralwolle oder polymeren Materialien bekannt, durch deren Verwendung in einer Wärmedämmung die Gefahr eines Feuerüberschlags zu einem der nächsthöheren Stockwerke verhindert werden soll. EP 2 088 253 A zeigt ein Brandschutzriegelelement aus Polyurethanschaum (PUR-Schaum) und oder Polyisocyanuratschaum (PIR-Schaum) mit einer homogenen Rohdichte zwischen 26 und 80 kg/m³. Brandschutzriegel sind z.B. in Deutschland in Hochhäusern alle zwei Stockwerke, in anderen Ländern zum Teil auch in jedem Stockwerk vorgeschrieben.

Der vorliegenden Erfindung liegt die Aufgabe zugrunde, den Brandschutz weiterer konstruktiver Elemente von Gebäuden, z.B. von Vorwandmontagezargen, zu verbessern bzw. mit Hilfe solcher ohnehin verwendeten Elemente zum Brandschutz, insbesondere im Rahmen von Brandschutzriegeln, beizutragen.

Die Erfindung stellt ein streifenförmiges Stützelement zur Verfügung, geeignet zur Abstützung eines Fensterrahmens mit einer ersten in Längsrichtung verlaufenden Seitenfläche, die zur Anlage an einer Wand dienen kann, und einer zweiten in Längsrichtung verlaufenden Seitenfläche, die im Wesentlichen senkrecht zur ersten Seitenfläche verläuft und zur Abstützung des Fensterrahmens dienen kann, wobei das Stützelement aus einem tragfähigen Material gebildet ist, und wobei das Stützelement an mindestens einer Oberfläche in einer Dicke von mindestens 10 mm intumeszentes Material umfasst, nämlich Blähgraphit in einem Anteil von 5-70%.

Bevorzugt kann Blähgraphit in einem Anteil von 5-20%, mehr bevorzugt 5-15% vorliegen. Prozentuale Anteile sind, sofern nicht anders angegeben, im Rahmen der vorliegenden Erfindung immer als Masse/Masse definiert. Blähgraphit, auch expandierbarer Graphit genannt, kann aus dem natürlich vorkommenden Mineral Graphit hergestellt werden. Eine Graphitflocke besteht aus Schichten von wabenförmig angeordneten Kohlenstoffatomen. Innerhalb der Schichten sind die Atome durch kovalente Bindungen sehr fest verbunden.

Zwischen den Schichten herrschen nur schwache Bindungskräfte, so dass Moleküle zwischen die Graphitschichten eingelagert werden können. Durch die Einlagerung von Säuren, üblicherweise Schwefelsäure, wird Graphit in Blähgraphit umgewandelt. Wird Blähgraphit erhitzt, expandieren die Graphitflocken je nach Qualität ab einer Temperatur von ca. 140°C auf ein Vielfaches des ursprünglichen Volumens. Durch das Verdampfen der eingelagerten Verbindungen werden die Graphitschichten ziehharmonikaartig auseinandergetrieben. Die expandierten Flocken haben eine "würmchenartige" Erscheinungsform und sind üblicherweise mehrere Millimeter lang (Vijay J. Bhagat: Behaviour of expandable graphite as a flameretardant in flexible polyurethane foam Presented at: Polyurethane Foam Association (PFA) Arlington, Virginia, USA, May 10, 2001). Die Expansionsrate von Blähgraphit ist ca. 30-400 cm³/g.

Die Teilchengröße kann zwischen 80% < 75 m und 80% > 1500 µm liegen. Die Teilchengröße des erfindungsgemäß eingesetzten Blähgraphits liegt im Allgemeinen zu über 60% bei zumindest 100 µm oder zumindest 500 µm, bevorzugt liegen die mittleren Teilchengrößen bei 500-1500 µm. Je größer die Teilchengröße, desto mehr Blähdruck entsteht im Brandfall. Große Korngrößen (300-1500 µm) werden daher vor allem eingesetzt, wenn ein großes Volumen zugeschäumt werden soll. Die Teilchengröße kann z.B. mit einer Siebanalyse nach DIN 66165 bestimmt werden.

Die Start-Temperatur der Expansion ist mindestens 140°C, bevorzugt mindestens 160°C, mindestens 170°C oder mindestens 180°C. Die Start-Temperatur der Expansion und Expansionsrate können durch die Feinheit des Graphits beeinflusst werden. Bei Hitzeeinwirkung expandiert der Blähgraphit und bildet eine Intumeszenzschicht auf der Materialoberfläche. Dies verlangsamt die Brandausweitung und wirkt den für den Menschen gefährlichsten Brandfolgen, der Bildung toxischer Gase und Rauch, entgegen. Bevorzugt liegt der Anteil von Blähgraphit bei 5-10%, was für die brandhemmende Wirkung ausreicht. Bei einem zu großen Anteil an Blähgraphit kommen andere, für die vorliegend gewünschten Produkte negative Wirkungen zum Tragen, z.B. die hohe Wärmeleitfähigkeit von Graphit (Öztürk 2012, Hochgefüllte Graphit-Polymer-Compounds für Einsätze im Wärmemanagement, Dissertation TU Darmstadt).

Es hat sich herausgestellt, dass die erfindungsgemäße Verwendung von Blähgraphit neben den für Brandschutz hilfreichen Charakteristika auch weitere Vorteile aufweist, etwa stauben damit hergestellte Materialien bei der Verarbeitung, z.B. bei Sägen, weniger. Erfindungsgemäße Materialien können daher auch eingesetzt werden, um die Staubbildung bei der Verarbeitung zu minieren.

Das Stützelement umfasst ferner mindestens ein Polymer, bevorzugt Duroplast. Besonders gute mechanische und Wärmedämmungs-Eigenschaften weist ein Stützelement mit Hartschaum auf, z.B. PUR-Hartschaum, bevorzugt Polyurethan / Polyisocyanurat-Hartschaum, PIT-Hartschaum oder Phenol-Hartschaum. In einer bevorzugten Ausführungsform weist das Stützelement als duroplastisches Material zerkleinerten PUR- und/oder PIR-Hartschaum und/oder zerkleinerten Phenolhartschaum auf, der durch ein Bindematerial gebunden ist, z.B. zumindest unter Temperaturbeaufschlagung, bevorzugt auch bei Raumtemperatur (25°C) flüssiges oder pastöses PUR- und/oder PIR. Im Rahmen der Herstellung werden diese Bestandteile gemeinsam mit dem eingebrachten Intumeszenzmaterial mit Temperatur und/oder Druck, im Allgemeinen mit beidem, beaufschlagt. Dabei ist die Partikelgröße des Intumeszenzmaterials bevorzugt die 0.1-2fache Größe der zerkleinerten Hartschaum-Partikel, am besten ungefähr die gleiche Größe, um eine gute Mischbarkeit zu gewährleisten.

Es können ferner Fasermaterialien, z.B. mineralische Fasern oder nicht-mineralische Fasern, vor dem Pressen in das Ausgangsmaterial eingebracht werden, etwa Carbonfasern.

Insbesondere wird das Ausgangsmaterial in einer Pressrichtung P verpresst. Bevorzugt wird das Ausgangsmaterial, welches z.B. Blähgraphit umfasst, in einer Pressrichtung P zu einer Rohdichte von 500-600 kg/m³ verpresst. Im Wesentlichen besteht das Stützelement neben dem intumeszenten Material aus dem Polymer, z.B. einen PUR/PIR-Hartschaum wie hierin beschrieben. Der Anteil des Polymers (zerkleinerter Hartschaum und Bindematerial gemeinsam) kann z.B. 40-97% betragen, bei Kombination mit Blähgraphit z.B. 70-97%, bevorzugt 80-95% oder 90-95%. Da als zerkleinertes duroplastisches Material recycelte Wärmedämmplatten eingesetzt werden können, können dadurch Verunreinigungen eingebracht werden, z.B. auf diese Platten aufgebrachtes Folienmaterial, etwa aus Aluminium. Bevorzugt ist das Stützelement halogenfrei. Dabei ist der Anteil des Bindematerials üblicherweise maximal 20%, und der Anteil des zerkleinerten Hartschaums üblicherweise ca. 60-75%.

Durch den Pressvorgang entstandene Platten können in streifenförmige Stützelemente geschnitten werden, wobei die Herstellung L-förmiger Stützelemente z.B. durch Fräsen oder durch Verbinden eines breiteren und eines schmaleren Elements möglich ist.

In einer Ausführungsform besteht das Stützelement aus einem im Wesentlichen homogenen Material, d.h. das intumeszente Material ist nicht nur in einer oder mehreren Schichten eingebracht, sondern durchgehend, es besteht also im Wesentlichen das ganze oder das ganze Stützelement aus der Mischung mit dem intumeszenten Material. Zum Beispiel kann das Stützelement aus einem Polymer, insbesondere auf PUR oder PUR/PIR-Basis wie einem Polyurethan-Hartschaum mit Blähgraphit (z.B. 5-10%), bestehen, herstellbar durch Pressen eines Ausgangsmaterials, indem Blähgraphit-Flocken in einer Polyurethan-Matrix in einer Pressrichtung P zu einer Rohdichte von 500-600 kg/m³ verpresst werden. In einer bevorzugten Ausführungsform besteht das Stützelement aus zerkleinertem PUR- und/oder PIR-Hartschaum, der durch ein Bindematerial gebunden ist, z.B. flüssiges oder pastöses PUR und/oder PIR. Im Rahmen der Herstellung werden diese Bestandteile gemeinsam mit dem eingebrachten Intumeszenzmaterial, nämlich Blähgraphit, mit Druck und optional erhöhter Temperatur in einer Pressrichtung P beaufschlagt. Die Rohdichte des Materials ist z.B. 300-1000 kg/m³, 500-600 kg/m³, oder etwa 550 kg/m³.

Bevorzugt weist der erfindungsgemäß eingesetzte Werkstoff ein Brandverhalten gemäß zumindest einer Brandreaktionsklasse C gemäß DIN EN 13501-1 und/oder entsprechend zumindest einer Baustoffklasse B1 gemäß DIN 4102-1 auf und gilt damit als schwer entflammbar.

Die Erfinder haben herausgefunden, dass im Brandfall z.B. bei einer Beflammung über 30 min bei 180°C das Intumeszenzmaterial auf der dem Feuer zugewandten Seite aus einer ca. 10 mm dicken Schicht expandiert und eine Isolierschicht bildet. Das Stützelement umfasst daher an mindestens einer Oberfläche in einer Dicke von mindestens 10 mm intumeszentes Material. Mindestens innerhalb dieser Dicke ist das intumeszente Material bzw. sind die Partikel intumeszenten Materials im Wesentlichen homogen verteilt. Das intumeszente Material ist in dieser Ausführungsform nicht auf die Oberfläche des Stützelements beschichtet, sondern in die Matrix des Stützelements eingebettet.

In einer bevorzugten Ausführungsform umfasst mindestens eine zu der zweiten Seitenfläche des Stützelements parallele Schicht das intumeszente Material, bevorzugt die zweite Seitenfläche des Stützelements. Die zweite in Längsrichtung verlaufende Seitenfläche des Stützelements verläuft im Wesentlichen senkrecht zur ersten Seitenfläche, welche zur Anlage an eine Wand dienen kann. Die zweite Seitenfläche kann zur Abstützung eines Fensterrahmens dienen.

Die Längsrichtung ist dabei durch die längste Dimension des streifenförmigen Elements definiert. Das streifenförmige Element kann ohne Verbindung zu weiteren Elementen vorliegen, es kann aber auch bereits verbaut sein, z.B. in einem Gebäudeabschnitt, etwa als Vorwandmontagezarge beispielsweise für ein Fenster oder eine Tür.

Im verbauten Zustand als Zarge, etwa als Vorwandmontagezarge, bildet die zweite Seitenfläche des Stützelements die dem Fensterrahmen zugewandte Innenseite der Zarge. Damit ist die Oberfläche dieser Seitenfläche bei einem Brand besonders den Flammen ausgesetzt, insbesondere oberhalb der Fensteröffnung, aus der bei einem Brand Flammen schlagen können. Eine erfindungsgemäße brandhemmende oder schwer entflammbare Oberfläche an dieser Stelle, die durch die Intumeszenzwirkung des Materials, z.B. die Expansion des Blähgraphits, zustande kommt, kann damit ein Übergreifen der Flammen auf Material, welches sich oberhalb der Fensteröffnung befindet, z.B. entflammbares Isoliermaterial eines Wärmedämmverbundsystems, verhindern oder zumindest signifikant verzögern. Auch bei einem Brand, der sich innerhalb des Wärmedämmverbundsystems ausbreitet, bietet ein erfindungsgemäßes Stützelement so eine wirkungsvolle Barriere, die ein weiteres Ausbreiten nach oben verhindern oder signifikant verzögern kann.

Die Expansion des Blähgraphits verhindert ferner auf der dem Fensterrahmen zugewandten Seite wirkungsvoll, dass ein im Allgemeinen zwischen Zarge und Fensterahmen angebrachtes Dichtband brandfördernd wirken kann. Evtl. entstehende Zwischenräume werden durch die Expansion abgedichtet.

Umfasst alternativ oder zusätzlich eine zur zweiten Seitenfläche des Stützelements parallele Schicht das intumeszente Material, welche nicht die zweite Seitenfläche ist, so handelt es sich um die im verbauten Zustand von der Fensteröffnung abgewandte Seite, also z.B. die Unterseite einer Zarge, welche ebenfalls eine wirksame horizontale Barriere gegen das Ausbreiten eines Brandes in oder an einem Gebäude nach oben darstellt.

Weitere für die Ausbreitung von Bränden kritische Stellen sind Fugen, die zwischen der Zarge und einer optional im Gebäude vorhandenen Vorwand liegen können. Zwischen Wand und Vorwand befindliche brennbare Isoliermaterialien können sich im Brandfall schnell entzünden, wobei sich der Brand, wenn keine weiteren baulichen Maßnahmen ergriffen wurden, sehr schnell in diesem Zwischenraum nach oben ausbreiten kann. Z.B. wegen unterschiedlicher Abstände zwischen Wand und Vorwand oder um eine Hinterlüftung der Vorwand zu gewährleisten, liegen in einem Gebäude oft Fugen zwischen der Zarge und Vorwand vor, welche eine Ausdehnung von oftmals einigen Zentimetern Breite aufweisen, z.B. 10-200 mm. Erfindungsgemäß kann eine vertikale Ausbreitung von Bränden durch diese Fugen verhindert oder zumindest signifikant verzögert werden. Auch ein Hindurchdringen von Rauch durch solche Fugen kann minimiert werden.

Erfindungsgemäß kann das Stützelement an mindestens einer Oberfläche intumeszentes Material umfassen, welche eine dritte in Längsrichtung verlaufende Seitenfläche ist, die an die zweite Seitenfläche auf der der ersten Seitenfläche gegenüberliegenden Seite angrenzt. Bevorzugt verläuft dabei die dritte Seitenfläche parallel zu der ersten Seitenfläche, z.B. bei einer L-Form des Stützelements. Diese Seite kann damit im eingebauten Zustand einer Vorwand zugewandt sein. Bei Expansion des Blähgraphits an dieser Seitenfläche verschließt sich vorteilhafterweise eine potentiell dort befindliche Fuge, so dass eine Ausbreitung von Flammen durch die Fuge verhindert werden kann. Auch bei einer dreieckigen Form des Stützelements kommt dieser Vorteil, wenn auch je nach Winkel in geringerem Maße, zum Tragen.

Bevorzugt weisen im Wesentlichen alle Oberflächen (z.B. mindestens 90% der Fläche) oder alle Oberflächen des Stützelements das intumeszente Material auf. Optional weist die erste Seitenfläche, die zur Anlage an eine Wand dienen kann, kein intumeszentes Material auf, da die Wand im Allgemeinen nicht aus einem brennbaren Material besteht.

Das intumeszente Material kann in einer Dicke von 11-50 mm, 12-40 mm, 15-30 mm, oder 10-20 mm, vorliegen. Dann liegt der Anteil von Blähgraphit vorzugsweise zwischen 5 und 20%.

Bevorzugt umfassen mindestens alle Oberflächen des Stützelements außer der ersten Seitenfläche oder alle Oberflächen des Stützelements das intumeszente Material.

Es ist jedoch, wie die Erfinder zeigen konnten, nicht zwangsläufig notwendig, dass auch weiter innen intumeszentes Material umfasst ist. Das Stützelement kann also eine Schichtkonstruktion aufweisen. In einer Ausführungsform umfasst das Stützelement mindestens eine Schicht, die eine Tragfähigkeit aufweist, welche die Tragfähigkeit des Materials an der Oberfläche, welche das intumeszente Material umfasst, übersteigt. Eine solche innen liegende Schicht mit hoher Tragfähigkeit kann z.B. eine Druckspannung bei 10% Stauchung nach DIN EN 826 von 2 bis 15 MPa, bevorzugt 4 bis 8 MPa oder besonders bevorzugt 6 bis 8 MPa aufweisen. Sie kann z.B. Fasermaterial, etwa Carbonfasern und/oder Glasfasern, umfassen. Carbonfasern verlieren ansonsten im Falle eines Brandes signifikant an Tragfähigkeit, was erfindungsgemäß verhindert werden kann. Das innen liegende Material kann alternativ im Wesentlichen die gleiche Tragfähigkeit aufweisen wie das äußere Material. Optional besteht das innen liegende Material aus dem gleichen Material wie die äußere(n) Schicht(en), bis auf das intumeszente Material. In diesem Fall führt der Schichtaufbau vor allem zu einer Verringerung der Kosten, da weniger intumeszentes Material eingesetzt werden muss.

Eine Schichtkonstruktion kann durch Verbindung (z.B. Verkleben, Verschrauben) verschiedener Schichten hergestellt werden. Es ist jedoch auch möglich, eine Schichtkonstruktion herzustellen, indem z.B. verschiedene Lagen von zerkleinertem PUR- und/oder PIR-Hartschaum jeweils außen in Anwesenheit und innen in Abwesenheit von intumeszentem Material (z.B. Blähgraphit) mit einem Bindematerial, z.B. flüssigem oder pastösem PUR- und/oder PIR versetzt und im Rahmen der Herstellung gemeinsam mit Druck und optional erhöhter Temperatur in einer Pressrichtung P beaufschlagt werden, die senkrecht zu der Richtung der Lagen verläuft. Dabei weisen die äußeren Lagen mit Intumeszenzmaterial eine Dicke von mindestens 10 mm auf. Aus so entstandenen Platten können erfindungsgemäße Stützelemente hergestellt werden.

Das Stützelement ist aus einem tragfähigen Material gebildet, d.h., es weist insgesamt eine Tragfähigkeit oder Druckfestigkeit auf, welche zumindest ausreicht, ein Fenster zu tragen. Bevorzugt beträgt die Druckspannung bei 10% Stauchung nach DIN EN 826 2 bis 15 MPa, insbesondere 4 bis 8 MPa oder 6 bis 8 MPa.

Die Pressrichtung P bei der Herstellung des Rohmaterials für das Stützelement hat, wie die Erfinder festgestellt haben, einen Einfluss auf die Struktur des Rohmaterials, und damit auch auf die Eigenschaften des Stützelements im Brandfall. Sowohl bei Stützelementen aus einem homogenen Material als auch bei Schichtkonstruktionen sind herstellungsbedingt verschiedene Ausrichtungen möglich. Insbesondere kann das Stützelement so ausgebildet sein, dass die bei der Herstellung relevante Pressrichtung P senkrecht zu der ersten Seitenfläche des Stützelements ausgerichtet ist oder dass die bei der Herstellung relevante Pressrichtung P senkrecht zu der zweiten Seitenfläche des Stützelements ausgerichtet ist.

Im Rahmen der Erfindung wurde festgestellt, dass die Expansion des Intumeszenzmaterials an einer Oberfläche senkrecht zu der Pressrichtung P eine stärkere Ausdehnung im Brandfall bewirkt als an einer Oberfläche parallel zu der Pressrichtung P. Die Expansion von Blähgraphit an einer Oberfläche senkrecht zu der Pressrichtung P bewirkt bei Beflammung nach 30 min, wie hierin geschildert, Expansion von Blähgraphit aus einer ca. 1 cm dicken Schicht an der Oberfläche, die zur Bildung einer ca. 8 cm dicken Isolationsschicht mit expandiertem Graphit führt. Dagegen führt Expansion von Blähgraphit an einer Oberfläche parallel zu der Pressrichtung P bei Beflammung nach 30 min, wie hierin geschildert, zur Expansion von Blähgraphit aus einer ca. 1 cm dicken Schicht an der Oberfläche, die zur Bildung einer nur ca. 4 cm dicken Isolationsschicht mit expandiertem Graphit führt.

Bevorzugt ist daher im Rahmen der Erfindung das Stützelement so ausgebildet, dass die Pressrichtung P senkrecht zu der zweiten Seitenfläche des Stützelements ausgerichtet ist. Das Stützelement kann insbesondere Polyurethan-Hartschaum, bevorzugt mit 5-10% Blähgraphit, umfassen, herstellbar durch Pressen eines Ausgangsmaterials, in dem Blähgraphit-Flocken in einer Polyurethan und/oder Polyisocyanurat-Matrix in einer Pressrichtung P zu einer Rohdichte von 500-600 kg/m³ verpresst werden, wobei die Pressrichtung P senkrecht zu der zweiten Seitenfläche des Stützelements ausgerichtet ist. Im Brandfall hat dies zwei wesentliche Vorteile:
Zum einen bildet sich an den, wie hierin beschrieben, für den Brandschutz, insbesondere das Verhindern der Ausbreitung von Flammen nach oben, besonders wichtigen Oberflächen des Stützelements, die parallel zur zweiten Oberfläche des Stützelements ausgerichtet sind, eine besonders dicke Isolierschicht aus expandiertem Graphit. Dadurch wird ein Durchbrennen verhindert oder zumindest signifikant verzögert.

Zum anderen findet in Richtung der Mauer und der Vorwand eine Expansion statt, die ausreicht, dort eventuell befindliche Fugen abzudichten. Dennoch sind die Expansion und damit auch der Druck auf Mauer bzw. Vorwand schwächer als bei einer umgekehrten Ausrichtung des Stützelements. Dadurch wird die strukturelle Integrität der angrenzenden Bauelemente weniger beansprucht. Es kommt bei einem Brand zu weniger Bewegung im Baukörper. Rissbildungen in der Vorwand etwa, die wiederum eine Ausbreitung von Feuer oder ein Herunterfallen von Teilen auslösen könnten, werden minimiert.

Da das erfindungsgemäße Stützelement selbst eine gute Wärmeisolationswirkung aufweist, kann es ohne zusätzliche Isolierung verwendet werden. Bevorzugt wird das erfindungsgemäße Stützelement jedoch zusammen mit einem Isolierteil verwendet, das mit dem Stützelement verbunden sein kann, um die Wärmeisolationsfähigkeit zu verbessern. Das Isolierteil ist vorzugsweise aus Schaumstoff oder Mineralwolle, bevorzugt aus hartem Weichschaumstoff gebildet. Dieser Schaumstoff soll vorzugsweise selbsttragend sein. Als Material kommen beispielsweise Wärmedämmstoffe wie Polystyrol, Styrodur, Styropor, Styrofoam oder Neopur in Frage. Das Isolierteil kann aus Weichschaumstoff, z.B. hartem Weichschaumstoff, gebildet sein.

Um die Einbauarbeiten vor Ort zu erleichtern, kann mindestens eine Durchgangsbohrung zur Aufnahme eines Befestigungselements zur Befestigung des Stützelements an der Wand bereits durch einen ersten Schenkel des Stützelements von der inneren Seitenfläche zur ersten Seitenfläche verlaufend vorgesehen sein. Auf diese Weise bleibt dem Handwerker der Schritt des Erzeugens der Durchgangsbohrung an der Baustelle erspart.

Eine im Rahmen der Erfindung besonders bevorzugte Geometrie ist dann gegeben, wenn das Stützelement im Querschnitt im Wesentlichen L-förmig ausgebildet ist. Hierdurch wird sichergestellt, dass schräge Flächen am Stützelement vermieden werden, die die Handhabung beim Erstellen von Durchgangsbohrungen bzw. beim Einführen von Befestigungselementen in die Durchgangsbohrungen erschweren.

In einer Variante kann das Stützelement auch im Querschnitt im Wesentlichen T-förmig ausgebildet sein, oder quaderförmig ausgebildet sein.

Üblicherweise weist der zweite Schenkel die zweite Seitenfläche auf, und die erste und die zweite Seitenfläche schneiden sich ebenfalls unter demselben Winkel, unter dem der zweite Schenkel vom ersten Schenkel abragt. Dies trifft insbesondere auf die Gestaltung des Stützelements mit L-förmigem Querschnitt zu.

Ebenso ist es aber möglich, dass der erste Schenkel auch die zweite Seitenfläche aufweist, die dann angrenzend an die erste Seitenfläche angeordnet ist. Diese Ausgestaltung ist beim Stützelement mit T-förmigem Querschnitt zwangsläufig, kann aber auch beim Stützelement mit L-förmigem Querschnitt vorliegen.

In einer Ausführungsform stellt die Erfindung eine Zarge, etwa eine Vorwandmontagezarge, bereit, die erfindungsgemäße Stützelemente umfasst, welche jeweils eine Oberfläche aufweisen, die intumeszentes Material umfasst. Die Zarge kann Teil eines Gebäudeabschnitts sein.

Gegenstand der Erfindung ist auch ein Bauwerksabschnitt mit einer Wand, mindestens einem seitlich von der Wand angeordneten erfindungsgemäßen Stützelement, das mittels mindestens eines Befestigungselements an der Wand befestigt ist, sodass die erste Seitenfläche des Stützelements an der Wand anliegt, und einem Fensterrahmen, der zumindest teilweise an der zweiten Seitenfläche des Stützelements abgestützt ist.

Üblicherweise umfasst ein mit erfindungsgemäßen Stützelementen ausgestatteter Bauwerksabschnitt eine Wand, eine Vorwand und einen zwischen Wand und Vorwand angeordneten Zwischenraum. Die erfindungsgemäßen Stützelemente sind dabei in der Regel in dem Zwischenraum zwischen Wand und Vorwand angeordnet und mittels Befestigungselementen an der Wand befestigt. Ein Fensterrahmen ist angrenzend an den Zwischenraum angeordnet und liegt an den zweiten Seitenflächen der Stützelemente an. Es kann auch nur ein Stützelement vorliegen, das unterhalb des Fensterrahmens angeordnet ist und somit die Gewichtslast des Fensters abträgt. Alternativ zur Vorwand kann auch eine an der Wand befestigte Wärmedämmschicht vorgesehen sein, die eine Öffnung für ein Fenster aufweist. Das Stützelement ragt dann in diese Wärmedämmschicht hinein. Der Bauwerksabschnitt kann ein Wärmedämmverbundsystem, eine hinterlüftete Fassade oder ein zweischaliges Mauerwerk aufweisen.

Bevorzugt umfasst ein erfindungsgemäßes Gebäude einen erfindungsgemäßen Bauwerksabschnitt und weist ein Wärmedämmverbundsystem, eine hinterlüftete Fassade oder ein zweischaliges Mauerwerk sowie im Allgemeinen mindestens ein Fenster auf.

Ein erfindungsgemäßer Bauwerksabschnitt oder ein erfindungsgemäßes Gebäude kann auch eine Vielzahl von erfindungsgemäßen Stützelementen umfassen. Vorteilhafterweise können in einer Ausführungsform des Bauwerksabschnitts Stützelemente horizontal durchgehend ausgebildet sein, z.B. indem sie direkt aneinander anschließen. Dabei bildet mindestens eine Oberfläche des Stützelements einen horizontal durchgehenden Brandschutzriegel aus. Dies kann dadurch erreicht werden, dass eine im Wesentlichen horizontal durchgehende Fensterfront ausgebildet ist, die mit erfindungsgemäßen Stützelementen verbaut ist. Alternativ ist es möglich, nur ein Stützelement durchgehend auszuführen.

Alternativ sind die erfindungsgemäßen Stützelemente voneinander beabstandet, wobei horizontal zwischen den Stützelementen eine brandhemmende Schicht eingebracht ist, wobei die Schicht Mineralwolle oder ein sonstiges schwer entflammbares Material umfassen kann.

Solche Brandschutzriegel können z.B. in jeder Etage oder in jeder zweiten Etage des Gebäudes ausgebildet sein.

Gegenstand der Erfindung ist auch die Verwendung eines erfindungsgemäßen streifenförmiges Stützelements oder Bauwerksabschnitts zur Brandhemmung eines Gebäudes. In einer Ausführungsform dient diese Verwendung dazu, eine Ausbreitung von Flammen und/oder Rauchgas nach oben, insbesondere in Wärmedämmverbundsystemen, einer hinterlüfteten Fassade oder einem zweischaligen Mauerwerk zu verhindern oder zumindest signifikant zu verzögern.

In einer anderen Ausführungsform dient diese Verwendung dazu, den Temperaturanstieg auf einer von einem Brand abgewandten Seite des Stützelements zu minimieren. Wie im Beispielteil geschildert, wurde im Rahmen der Erfindung festgestellt, dass der Temperaturanstieg auf einer von einem Brand abgewandten Seite des Stützelements deutlich geringer ausfällt als bei einem Stützelement nach dem Stand der Technik, insbesondere an Fugenstößen. So können erfindungsgemäße Stützelemente eingesetzt werden, damit bevorzugt bei Beflammung (z.B. bei 180°C nach DIN 1366-4) der Temperaturanstieg an Fugenstößen zwischen aneinandergrenzenden Stützelementen auf der der Beflammung abgewandten Seite minimiert wird, wobei er bevorzugt nach 25 min weniger als 55°C beträgt.

Weitere Vorteile und Eigenschaften des erfindungsgemäßen Stützelements ergeben sich aus der nachfolgenden Beschreibung unter Bezugnahme auf die Zeichnungen.
- Fig. 1: zeigt Querschnittsansichten einer ersten Ausführungsform des erfindungsgemäßen Stützelements, wobei die untere Darstellung ein Isolierteil während des Verschwenkvorgangs darstellt.
- Fig. 2: zeigt eine schematische Querschnittsansicht eines Bauwerksabschnitts, der eine Einbausituation des Stützelements aus Fig. 1 zeigt.
- Fig. 3a bis 3e: zeigen Ansichten von alternativen erfindungsgemäßen Stützelementen.
- Fig. 3f bis 3h: zeigen Ansichten von nicht erfindungsgemäßen Stützelementen.
- Fig. 4a und 4b: zeigen von einer Seite (im Bild oben) für 30 min beflammte Ausführungsformen erfindungsgemäßer Stützelemente mit homogen verteiltem Blähgraphit.
- Fig. 5a, 5b und 5c: zeigen das Ergebnis der Beflammungsexperimente an Ausführungsformen erfindungsgemäßer Stützelemente mit homogen verteiltem Blähgraphit mit einer expandierten Graphitschicht auf der beflammten Seite.
- Fig. 5d: zeigt den Aufbau der Beflammungsexperimente. Die Pfeile geben die Beflammungsrichtung in verschiedenen Experimenten an.
- Fig. 6a und 6b: zeigen die unterschiedliche Bildung von Isolierschichten bei Expansion des Graphits aus einem erfindungsgemäßen Stützelement je nach Ausrichtung zur Pressrichtung.

In Fig. 1 ist eine erste Ausführungsform des erfindungsgemäßen Stützelements zur Abstützung eines Fensterrahmens dargestellt. Das Stützelement 2 ist im Querschnitt winkelförmig. Ein im Querschnitt quaderförmiges Isolierteil 4 kann mit dem Stützelement 2 verbunden sein. Das Isolierteil 4 kann aber auch anders ausgestaltet sein oder ganz entfallen.

Das Stützelement 2 erstreckt sich in erster Linie in einer Längsrichtung. Die Länge eines Stützelements 2 in Längsrichtung kann dabei frei gewählt werden und liegt vorzugsweise zwischen 10 und 150 cm. Das Stützelement 2 kann einstückig ausgebildet sein oder aus zwei fest miteinander verbundenen Teilstücken bestehen. Das Stützelement 2 ist in der dargestellten Ausführungsform im Querschnitt L-förmig ausgestaltet. Die Form des Stützelements 2 kann auch quaderförmig sein oder eine abgeschrägte Fläche aufweisen. Das Stützelement 2 ist aus einem tragfähigen Material gebildet, das dazu geeignet ist, die Last des Fensterrahmens zu tragen, ohne sich dabei zu verformen.

Es ist bevorzugt, wenn das Material des Stützelements 2 eine Druckspannung bei 10% Stauchung nach DIN EN 826 im Bereich von 2 bis 15 MPa, insbesondere im Bereich von 4 bis 8 MPa aufweist. Die Rohdichte des Materials sollte im Bereich von 100 bis 1.200 kg/m³, bevorzugt zwischen 350 bis 800 kg/m³ liegen. Die Wärmeleitfähigkeit des Hartschaummaterials sollte im Bereich von 0,05 bis 0,2 W/mK, bevorzugt im Bereich von 0,06 bis 0,15 W/mK liegen. Das Material ist formstabil und kompressionsstabil unter der Last des Fensters.

Das Stützelement 2 weist eine erste in Längsrichtung verlaufende Seitenfläche 6 auf, die zur Anlage an einer Wand 8 (Fig. 2) dient. Die erste Seitenfläche 6 ist Teil eines ersten Schenkels 10 des Stützelements 2. Das Stützelement 2 weist außerdem eine zweite in Längsrichtung verlaufende Seitenfläche 12 auf, die im Wesentlichen senkrecht zur ersten Seitenfläche 6 verläuft und zur Abstützung eines Fensterrahmens 34 (Fig. 2) dient. Im dargestellten Ausführungsbeispiel ist die zweite Seitenfläche 12 Teil eines zweiten Schenkels 16 des Stützelements 2, der mit dem ersten Schenkel 10 verbunden ist und unter einem Winkel vom ersten Schenkel 10 abragt. Im dargestellten Beispielsfall ist der Winkel 90°. Die erste Seitenfläche 6 und die zweite Seitenfläche 12 stoßen entlang einer Kante aneinander und schneiden sich ebenfalls unter demselben Winkel wie die beiden Schenkel 10, 16, hier also unter 90°. Die zweite Seitenfläche 12 und die dritte Seitenfläche 45 stoßen ebenfalls entlang einer Kante aneinander und schneiden sich in der dargestellten bevorzugten Ausführungsform in einem Winkel von 90°.

Im ersten Schenkel 10 können eine oder vorzugsweise mehrere Durchgangsbohrungen 18 vorgesehen sein, die zum Durchtritt eines oder mehrerer Befestigungselemente 20 (Fig. 2), beispielsweise Schrauben, dienen. Jede Durchgangsbohrung 18 verläuft somit durch den ersten Schenkel 10 des Stützelements 2 von einer inneren Seitenfläche 22, die der ersten Seitenfläche 6 gegenüberliegt, zur ersten Seitenfläche 6. Wie aus Fig. 2 hervorgeht, dient jedes Befestigungselement 20 zur Befestigung des Stützelements 2 an der Wand 8.

Ebenso ist es möglich, dass keine Durchgangsbohrung 18 im ersten Schenkel 10 des Stützelements 2 vorgesehen ist, sondern die Durchgangsbohrung erst vor Ort durch den Handwerker in das Stützelement 2 eingebracht wird.

Das Isolierteil 4 ist im Bereich der inneren Seitenfläche 22 des ersten Schenkels 10 des Stützelements 2 angeordnet. Es ist vorzugsweise aus Schaumstoff oder Mineralwolle, besonders bevorzugt aus hartem Weichschaumstoff gebildet. In der Regel sind derartige Schaumstoffe selbsttragend, können aber keine Last abtragen. Beispiele derartiger Materialien sind Polystyrol, Styrodur, Styropor, Styrofoam oder Neopur, mit Raumgewichten < 100 kg/m³, vorzugsweise < 50 kg/m³, die als Wärmedämmstoffe gelten. Die Druckfestigkeit solcher Wärmedämmstoffe liegt vorzugsweise bei höchstens 50% der Druckfestigkeit des bevorzugt für das Stützelement 2 verwendeten tragfähigen Hartschaumstoffs, in der Regel bei weniger als 20%.

Das Isolierteil 4 ist mit einem äußeren Randbereich des ersten Schenkels 10 des Stützelements 2 schwenkbar verbunden. Ebenso kann es mit einem äußeren Randbereich des zweiten Schenkels 16 des Stützelements 2 schwenkbar verbunden sein. In Fig. 1 oben ist eine Isolierposition des Isolierteils 4 dargestellt, in der das Isolierteil 4 die innere Seitenfläche 22 des ersten Schenkels 10 des Stützelements 2 zumindest weitgehend bedeckt, im vorliegenden Fall sogar vollständig. In dieser Position liegt das Isolierteil 4 vorzugsweise sowohl am ersten Schenkel 10 als auch am zweiten Schenkel 16 des Stützelements 2 an. Besonders bevorzugt ist es, wenn das Stützelement 2 und das Isolierteil 4 sich zu einer rechteckigen Querschnittsform ergänzen. Die Kombination aus Stützelement 2 und Isolierteil 4 wird vorzugsweise auch in dieser Isolierposition transportiert.

Fig. 1 unten zeigt das im Schwenken befindliche Isolierteil 4, das auf dem Weg in eine Arbeitsposition ist, in der es die innere Seitenfläche 22 des ersten Schenkels 10 des Stützelements 2 zumindest weitgehend freilegt. In der Arbeitsposition des Isolierteils 4 können die Befestigungselemente 20 ungehindert in die Durchgangsbohrungen 18 eingeführt werden. Wenn keine Durchgangsbohrungen 18 im Stützelement 2 vorhanden sind, hat der Handwerker in der Arbeitsposition des Isolierteils 4 außerdem ungehinderten Zugang zum ersten Schenkel 10 des Stützelements 2 und kann dort die Durchgangsbohrungen 18 erzeugen, bevor er die Befestigungselemente 20 durch die Durchgangsbohrungen 18 in die Wand 8 einführt. Der Schwenkwinkel zwischen Arbeitsposition und Isolierposition des Isolierteils 4 beträgt in der Regel zwischen 60 und 120°, unterliegt aber keinen Einschränkungen. Die schwenkbare Verbindung zwischen Isolierteil 4 und Stützelement 2 ist vorzugsweise durch einen biegsamen Klebestreifen 24 gebildet, der sowohl am Isolierteil 4 als auch am Stützelement 2 angeklebt ist. In der in Fig. 1 dargestellten Ausführungsform ist der Klebestreifen 24 in gerader Überdeckung einer Stoßkante zwischen Stützelement 2 und Isolierteil 4 ausgebildet. Es kommen jedoch auch viele andere Anordnungen des Klebestreifens 24 in Frage.

Neben dem Klebestreifen 24 sind auch viele weitere Möglichkeiten der Realisierung der Schwenkverbindung zwischen Isolierteil 4 und Stützelement 2 für den Fachmann denkbar. Beispielsweise könnten Isolierteil 4 und Stützelement 2 über ein anderes elastisches Element miteinander verbunden sein, das Isolierteil 4 könnte auch kleinflächig direkt an das Stützelement 2 laminiert sein, oder es könnte eine andere mechanische Schwenkverbindung zwischen Isolierteil 4 und Stützelement 2 realisiert sein.

In der dargestellten Ausführungsform aus Fig. 1 ist außerdem ein zweiter Klebestreifen 26 vorgesehen, der den Randbereich des zweiten Schenkels 16 des Stützelements 2 mit dem Isolierteil 4 verbindet. Dieser Klebestreifen 26 sollte zumindest vom Stützelement 2 leicht lösbar sein, da er vor dem Verschwenken des Isolierteils 4 in die Arbeitsposition vom Stützelement 2 gelöst werden muss (Fig. 1 unten). Vorzugsweise ist der Klebestreifen 26 wieder verwendbar, so dass er nach Befestigung des Stützelements 2 an der Wand 8 und dem erfolgten Zurückschwenken des Isolierteils 4 in die Isolierposition wieder am Stützelement 2 befestigt werden kann. Anstelle des zweiten Klebestreifens 26 kann die lösbare Verbindung zwischen Isolierteil 4 und zweitem Schenkel 16 des Stützelements 2 auch auf andere Weise realisiert werden.

Wenn die schwenkbare Verbindung zwischen zweitem Schenkel 16 des Stützelements 2 und Isolierteil 4 ausgebildet ist, so liegt die lösbare klebende Verbindung zwischen Isolierteil 4 und Stützelement 2 logischerweise zwischen Isolierteil 4 und erstem Schenkel 10 des Stützelements 2 vor.

Grundsätzlich kann aber die schwenkbare Verbindung zwischen Isolierteil 4 und Stützelement 2 auch die einzige Verbindung dieser beiden Bauteile sein. Das Isolierteil 4 sollte dann ohne äußere Einwirkung in der Isolierposition verbleiben, beispielsweise indem es sich aufgrund geeigneter Wahl der Größe und Form von Stützelement 2 und Isolierteil 4 zwischen der senkrecht zur inneren Seitenfläche 22 verlaufenden Innenseite des Stützelements 2 und der Schwenkverbindung lösbar verkeilt.

Das Isolierteil 4 kann außerdem so ausgestaltet sein, dass die angrenzend an die innere Seitenfläche 22 des Stützelements 2 angeordnete Fläche des Isolierteils 4 genügend Freiraum für die ggf. aus der inneren Seitenfläche 22 herausragenden Anteile der Befestigungselemente 20 vorsieht (nicht zeichnerisch dargestellt).

In Fig. 2 ist die Einbausituation eines erfindungsgemäßen Stützelements 2 skizziert, wobei die Ausrichtung des Stützelements 2 die Einbausituation unterhalb der Fensteröffnung darstellt. An den anderen drei Seiten der Fensteröffnung muss das Stützelement 2 entsprechend gedreht werden. Der dargestellte Bauwerksabschnitt 28 umfasst neben der Wand 8, an der das Stützelement 2 mittels der Befestigungselemente 20 befestigt ist, zumeist noch eine Vorwand 30, die in der Regel durch ein Wärmedämmmaterial gebildet ist. Diese Vorwand 30 ist hinterlüftet und in dem Zwischenraum 32 zwischen Wand 8 und Vorwand 30 ist das erfindungsgemäße Stützelement 2 angeordnet. Die Vorwand 30 ist in der Regel mittels Stegen, Vorsprüngen oder Stiften mit der Wand 8 verbunden. Der Fensterrahmen 34 ist üblicherweise angrenzend an den Zwischenraum 32 angeordnet und stützt sich an der zweiten Seitenfläche 12 des Stützelements 2 ab. Hierbei können zwischen Fensterrahmen 34 und Stützelement 2 noch Dichtelemente 36, beispielsweise aus PUR-Schaumstoff, eingefügt sein. Ebenso können Dichtelemente 38, beispielsweise aus PUR-Schaumstoff, zwischen Fensterrahmen 34 und einem über die Höhe des Stützelements 2 hinausragenden Vorsprung der Vorwand 30 angeordnet sein.

Die streifenförmigen Stützelemente sind in der Regel um die gesamte Fensteröffnung herum angeordnet. Es können aber auch nur unterhalb der Fensteröffnung ein oder mehrere Stützelemente angebracht sein, da dort die hauptsächliche Gewichtslast des Fensters aufliegt.

Wenn der Fensterrahmen 34 an allen Seiten von erfindungsgemäßen Stützelementen umgeben ist, so werden das eine oder die mehreren Stützelemente an der Unterseite der Fensteröffnung meist mittels Schrauben oder Ähnlichem mit der Wand 8 verbunden sein. An dieser Stelle, vor allem aber auch an den übrigen Seiten der Fensteröffnung kann unter Umständen auch eine Klebeverbindung zwischen Stützelement 2 und Wand 8 ausreichen. Die Klebeverbindung kann auch zusätzlich zur Befestigung mittels der Befestigungselemente 20 vorteilhaft sein. Der Kleber kann vorzugsweise auch gleichzeitig als Diffusionsbremse dienen.

Üblicherweise entspricht die Länge eines Stützelements exakt der entsprechenden Länge bzw. Breite der Fensteröffnung. Allerdings können pro Seite der Fensteröffnung auch mehrere Stützelemente aneinandergereiht werden. In der Regel werden die einzelnen Stützelemente auf Gehrung zugeschnitten und liegen entweder stumpf aneinander oder sind vorzugsweise aneinander befestigt, insbesondere verklebt.

In Fig. 3a bis 3h sind weitere Alternativen der erfindungsgemäßen Stützelemente dargestellt.

Das Stützelement 2 aus Fig. 3a entspricht dem Stützelement aus Fig. 1 mit dem Unterschied, dass kein Isolierteil vorliegt. Es ist durchgängig mit intumeszentem Material versehen. Auch bei den weiteren beschriebenen Ausführungsformen fehlt ein Isolierteil, es könnte dort aber jeweils auch vorhanden sein.

Das Stützelement 2 aus Fig. 3b entspricht dem Stützelement aus Fig. 3a mit dem Unterschied, dass es im Querschnitt nicht L-förmig ausgebildet ist, sondern keilförmig mit einer Abschrägung an einer der ersten Seitenfläche 6 abgewandten Seite. Die Form der Abschrägung kann beliebig variiert werden. Ebenso ist es denkbar, dass das Stützelement 2 im Querschnitt quaderförmig ausgebildet ist.

Das Stützelement 2 aus Fig. 3c entspricht dem Stützelement aus Fig. 3a mit dem Unterschied, dass nicht das gesamte Stützelement mit intumeszentem Material versehen ist, sondern lediglich eine Schicht 47 mit intumeszentem Material an der zweiten Seitenfläche 12 vorgesehen ist. Die übrige Schicht 46 weist kein intumeszentes Material auf. Die Schicht 47 ist mindestens 10 mm dick. Das intumeszente Material, nämlich Blähgraphit, liegt in der Schicht 47 bevorzugt in einem Anteil von 5-20% vor. Bei dieser Ausgestaltung ist eine besonders starke Ausdehnung des intumeszenten Materials im Brandfall nach oben in Richtung des Fensterrahmens gewährleistet.

Das Stützelement 2 aus Fig. 3d entspricht dem Stützelement aus Fig. 3c mit dem Unterschied, dass die Schicht 47 mit intumeszentem Material an der dritten Seitenfläche 45 angeordnet ist, die der ersten Seitenfläche 6 abgewandt ist. Ansonsten gelten für die Schicht 47 dieselben Parameter wie zu Fig. 3c beschrieben. Bei dieser Ausgestaltung wird eine besonders starke Ausdehnung des intumeszenten Materials im Brandfall zur Seite (im Bild nach rechts) in Richtung der Vorwand gewährleistet.

Das Stützelement 2 aus Fig. 3e entspricht dem Stützelement aus Fig. 3c mit dem Unterschied, dass eine weitere Schicht 47 mit intumeszentem Material an der Seite angeordnet ist, die der zweiten Seitenfläche 12 abgewandt ist.

Das nicht erfindungsgemäße Stützelement 2 aus Fig. 3f entspricht dem Stützelement aus Fig. 3c mit dem Unterschied, dass die Schicht 47 mit intumeszentem Material dünner ausgebildet ist, vorzugsweise in einer Dicke von zwischen 0,25 mm und 10 mm, mehr bevorzugt zwischen 0,5 mm und 5 mm, noch mehr bevorzugt zwischen 1 mm und 3 mm. Wenn das intumeszente Material Blähgraphit ist, liegt es in der Schicht 47 bevorzugt in einem Anteil von 20-70%, mehr bevorzugt in einem Anteil von 30-60% vor.

Die streifenförmige Schicht 47 mit intumeszentem Material in Fig. 3f ist gewebeartig, folienartig oder papierartig. Die Schicht 47 liegt im Ursprungszustand vorzugsweise als Rollenware vor, die abgewickelt und auf die Schicht 46 aufgeklebt wird. Bei der Ausgestaltung nach Fig. 3f ist eine besonders starke Ausdehnung des intumeszenten Materials im Brandfall nach oben in Richtung des Fensterrahmens gewährleistet.

Das nicht erfindungsgemäße Stützelement 2 aus Fig. 3g entspricht dem Stützelement aus Fig. 3f mit dem Unterschied, dass die Schicht 47 mit intumeszentem Material an der dritten Seitenfläche 45 angeordnet ist, die der ersten Seitenfläche 6 abgewandt ist. Ansonsten gelten für die Schicht 47 dieselben Parameter wie zu Fig. 3f beschrieben. Bei dieser Ausgestaltung wird eine besonders starke Ausdehnung des intumeszenten Materials im Brandfall zur Seite (im Bild nach rechts) in Richtung der Vorwand gewährleistet.

Das nicht erfindungsgemäße Stützelement 2 aus Fig. 3h entspricht dem Stützelement aus Fig. 3f mit dem Unterschied, dass die Schicht 47 mit intumeszentem Material nur einen Teil der zweiten Seitenfläche 12 bedeckt.

Die Schicht 47 der Ausführungsform der Fig. 3d ist auch mit den Schichten 47 der Ausführungsform aus Fig. 3c oder 3e kombinierbar. Außerdem sind verschiedene dünne Schichten 47 mit verschiedenen dicken Schichten 47 kombinierbar. Beispielsweise kann die dünne Schicht 47 aus Fig. 3g mit der dicken Schicht 47 aus Fig. 3c kombiniert werden.

Grundsätzlich gilt, dass alle Seitenflächen oder eine beliebige Auswahl von Seitenflächen mit einer Schicht 47 mit intumeszentem Material ganz oder teilweise bedeckt sein können.

Die im Hinblick auf Fig. 3b beschriebenen Geometrien des Stützelements 2 können bei all diesen Ausführungsformen ebenfalls verwendet werden.

Bei allen vorgenannten Varianten können sich eine oder mehrere Schichten 47 auch nur über einen Teil der jeweiligen Seitenfläche erstrecken.

### Beispiele der Herstellung

### Beispiel 1A: Stützelement mit Wasserglas

Das inerte Natrium- oder Kaliumsilikat (10-20%) wird mit dem Basismaterial, z.B. einem PUR-Hartschaum oder einem PUR/PIR-Hartschaum und optional einem oder mehreren Additiven, z.B. einem Härter, zu einer homogenen Masse gemischt. In einer Form wird die Mischung gepresst und durch Hitze ausgehärtet. Platten können geschnitten und zu erfindungsgemäßen streifenförmigen Stützelementen verarbeitet werden.

### Beispiel 1B: Stützelement mit Blähgraphit

Auf eine maximale Teilchengröße von ca. 5 mm, bevorzugt von ca. 1 mm zerkleinerter PUR- und/oder PIR-Hartschaum, der aus Produktionsresten und/oder Recyclingmaterial z.B. alter Dämmplatten stammt, wird mit 5-10%, bevorzugt 7,5% Blähgraphit (mittlere Teilchengröße ca. 1 mm) und Bindematerial auf PUR-Basis im Anteil 1:5, gerechnet auf die Masse des zerkleinerten Hartschaums, z.B. in flüssiger Form, vermischt. Die Mischung wird in eine Plattenform gegeben und mit Temperatur und Druck in einer Pressrichtung P senkrecht zur Oberfläche der Platten beaufschlagt, so dass ein Hartschaummaterial mit einer Rohdichte von ca. 550 kg/m³ entsteht. Die Dicke der Platten beträgt bevorzugt 2-7 cm.

Alternativ können zerkleinerte Hartschaumteile, Blähgraphitflocken und Bindematerial abwechselnd schichtweise zugegeben werden (z.B. durch Einstreuen) und dann verpresst werden.

Durch den Pressvorgang entstandene ausgehärtete Platten werden in streifenförmige Teile geschnitten, und L-förmige Stützelemente 2 gemäß Fig. 3a werden durch Verbinden eines breiteren und eines schmaleren Elements hergestellt, wobei bei beiden Elementen die Pressrichtung P bevorzugt senkrecht zur zweiten Oberfläche 12 ist, die zur Auflage des Fensterrahmens 24 geeignet ist (siehe Fig. 1). Die Verbindung erfolgt durch Verklebung und/oder mechanische Befestigung mittels Nägeln, Schrauben oder Metallklammern.

### Beispiel 1C: Stützelement mit Blähqraphit-haltiqer Schicht

In der in Fig. 3c dargestellten alternativen Ausführungsform wird die obere Schicht 47 der hergestellten Platte (d.h. eine Oberfläche senkrecht zur Pressrichtung P) in einer Dicke von mindestens 10 mm, bevorzugt 15 mm, mit Blähgraphit versetzt, wobei der Rest des Stützelements nicht mit Blähgraphit versetzt wird.

Die streifenförmigen Stützelemente werden wie in Beispiel 1B beschrieben hergestellt.

### Brandversuche

Nach den Prüfungskriterien nach DIN1366-4 wurden erfindungsgemäße Stützelemente 2 aus PUR/PIR-Hartschaum mit Blähgraphit, hergestellt nach Beispiel 1B, mit 30 mm oder 50 mm Dicke bei 180°C beflammt (siehe Aufbau Fig. 5d) und dabei die Temperaturanstiege auf der gegenüberliegenden Seite im Vergleich zu entsprechendem Hartschaum ohne Blähgraphit nach 5, 15 und 25 min gemessen.

Auf der der Beflammung abgewandten Seite wurde nach 5, 15 und 25 min, jeweils bei Versuchsanwendungen an Decke (Tabelle 1-4) und Wand (Tabelle 5-6) die Temperaturen direkt am Material gemessen. Die gemessenen Temperaturanstiege (in Kelvin, Starttemperatur 23°C) sind in den folgenden Tabellen wiedergegeben (Tabelle 1, 3, 5: Messung auf Fläche der Elemente, Tabellen 2, 4, 6: Messung auf Stoß).

### Decke:

**Tabelle 1: 30 mm, Fläche**

| | Material ohne Blähqraphit | | | | Material mit Blähqraphit | | | |
|---|---|---|---|---|---|---|---|---|
| Messstelle | 3.29 | 4.03 | 4.10 | 4.14 | 3.01 | 3.07 | 3.08 | 3.14 |
| 5 min | 1 | 0 | 1 | 0 | 1 | 1 | 1 | 7 |
| 15 min | 15 | 23 | 26 | 2 | 22 | 21 | 24 | 29 |
| 25 min | 52 | 52 | 52 | 20 | 43 | 43 | 48 | 53 |

**Tabelle 2: 30mm auf Stoß**

| | ohne Blähqraphit | | mit Blähqraphit | |
|---|---|---|---|---|
| Messstelle | 3.32 | 4.07 | 3.04 | 3.11 |
| 5 min | 4 | 2 | 2 | 10 |
| 15 min | 30 | 32 | 17 | 35 |
| 25 min | 117 | 158 | 45 | 56 |

**Tabelle 3: 50mm, Fläche**

| | Material ohne Blähqraphit | | | | Material mit Blähqraphit | | | |
|---|---|---|---|---|---|---|---|---|
| Messstelle | 4.11 | 4.17 | 4.18 | 4.24 | 3.15 | 3.21 | 3.22 | 3.28 |
| 5 min | 0 | 0 | 0 | 0 | 0 | 0 | 3 | 3 |
| 15 min | 1 | 3 | 2 | 2 | 2 | 3 | 4 | 4 |
| 25 min | 11 | 11 | 17 | 11 | 9 | 9 | 12 | 12 |

**Tabelle 4: 50mm auf Stoß**

| | ohne Blähqraphit | | mit Blähqraphit | |
|---|---|---|---|---|
| Messstelle | 4.14 | 4.21 | 3.18 | 3.25 |
| 5 min | 1 | 2 | 0 | 3 |
| 15 min | 2 | 4 | 3 | 4 |
| 25 min | 20 | 18 | 12 | 12 |

### Wand:

**Tabelle 5 30mm Fläche**

| | Material ohne Blähqraphit | | | | Material mit Blähqraphit | | | |
|---|---|---|---|---|---|---|---|---|
| Messstelle | 1.15 | 1.21 | 1.22 | 1.28 | 1.29 | 7.07 | 7.08 | 7.14 |
| 5 min | 8 | 0 | 5 | 1 | 8 | 1 | 8 | 5 |
| 15 min | 19 | 22 | 30 | 20 | 33 | 25 | 30 | 30 |
| 25 min | 57 | 50 | 52 | 49 | 57 | 44 | 49 | 50 |

**Tabelle 6: 30mm auf Stoß**

| | ohne Blähqraphit | | mit Blähqraphit | |
|---|---|---|---|---|
| Messstelle | 1.18 | 1.25 | 1.32 | 7.11 |
| 5 min | 2 | 1 | 2 | 3 |
| 15 min | 30 | 22 | 30 | 25 |
| 25 min | 80 | 67 | 50 | 45 |

Sowohl an Decken als auch Wänden wurde durch den Einsatz von Blähgraphit in den verwendeten Stützelementen 2 der Temperaturanstieg, vor allem an den Stößen, deutlich vermindert. So erhöhte sich bei dem Hartschaum ohne Blähgraphit an der Decke nach 25 min am Stoß die Temperatur um im Schnitt 137,5°C, bei Material mit Blähgraphit um im Schnitt nur 50,5°C. An der Wand erhöhte sich bei dem Hartschaum ohne Blähgraphit am Stoß die Temperatur um im Schnitt 73,5°C, bei Material mit Blähgraphit um im Schnitt nur 47,5°C. Der Temperaturanstieg, vor allem an Fugenstößen, wurde also durch den erfindungsgemäßen Einsatz von Stützelementen mit Blähgraphit deutlich verringert.

Fig. 4a und 4b zeigen von einer Seite (im Bild oben) für 30 min beflammte erfindungsgemäße Stützelemente mit homogen verteiltem Blähgraphit mit einer ursprünglichen Dicke von 3 cm. Aus 1 cm des erfindungsgemäß verwendeten Materials werden ca. 8 cm Graphitschicht.

Fig. 5a bis 5c zeigen Aufsichten auf die beflammte Seite erfindungsgemäßer Stützelemente mit homogen verteiltem Blähgraphit mit einer expandierten Graphitschicht auf der beflammten Seite. In Fig. 5a-5c zeigen die Pfeile auf die Stöße benachbarter Bauteile. Fig. 5d zeigt den Aufbau der Beflammungsexperimente. In Fig. 5d geben die Pfeile die Beflammungsrichtung in verschiedenen Experimenten an. Je nach Anordnung (vgl. Fig. 5d, Schemazeichnung in der Querschnittsebene) ragt die expandierte Graphitschicht deutlich über die Ebene der Betonelemente zwischen den Stützelementen hervor, während das Element vor Beflammung plan damit abschloss (insbesondere Fig. 5b).

In Fig. 6a ist links ein nach 30 min Beflammung von einer Seite angesägtes Teil eines 30 mm dicken Stützelements gezeigt, bei dem die Pressrichtung P, gekennzeichnet durch den Pfeil, horizontal verläuft. Die Expansion in Richtung der Pressrichtung P ist ungefähr doppelt so groß (ca. 8 cm) wie die Expansion auf der Seite senkrecht zur Pressrichtung, hier die den Flammen ausgesetzte Seite rechts (ca. 4 cm). Fig. 6b zeigt die Probe um 90°C gedreht. Es wurde somit festgestellt, dass die Expansion des Intumeszenzmaterials an einer Oberfläche senkrecht zu der Pressrichtung P eine stärkere Ausdehnung im Brandfall bewirkt als an einer Oberfläche parallel zu der Pressrichtung P.

## Patentansprüche

1. Streifenförmiges Stützelement (2) zur Abstützung eines Fensterrahmens (34) mit einer ersten in Längsrichtung verlaufenden Seitenfläche (6), die zur Anlage an einer Wand (8) dienen kann, und einer zweiten in Längsrichtung verlaufenden Seitenfläche (12), die im Wesentlichen senkrecht zur ersten Seitenfläche (6) verläuft und zur Abstützung des Fensterrahmens (34) dienen kann, wobei das Stützelement (2) aus einem tragfähigen Material gebildet ist,
**dadurch gekennzeichnet, dass**
das Stützelement (2) an mindestens einer Oberfläche in einer Dicke von mindestens 10 mm intumeszentes Material umfasst, nämlich Blähgraphit in einem Anteil von 5-70%.

2. Streifenförmiges Stützelement (2) nach Anspruch 1, **dadurch gekennzeichnet, dass** das Stützelement (2) ferner Hartschaum umfasst, ausgewählt aus der Gruppe umfassend Polyurethan-Hartschaum, bevorzugt Polyurethan / Polyisocyanurat-Hartschaum.

3. Streifenförmiges Stützelement (2) nach Anspruch 1 oder 2, **dadurch gekennzeichnet, dass** mindestens eine zu der zweiten Seitenfläche (12) des Stützelements (2) parallele Schicht intumeszentes Material umfasst, bevorzugt die zweite Seitenfläche (12) des Stützelements.

4. Streifenförmiges Stützelement (2) nach einem der vorhergehenden Ansprüche, **dadurch gekennzeichnet, dass** das Stützelement (2) an mindestens einer Oberfläche intumeszentes Material umfasst, welche eine dritte in Längsrichtung verlaufende Seitenfläche (45) ist, die an die zweite Seitenfläche (12) auf der der ersten Seitenfläche (6) gegenüberliegenden Seite angrenzt, wobei die dritte Seitenfläche (45) bevorzugt parallel zu der ersten Seitenfläche (6) verläuft.

5. Streifenförmiges Stützelement (2) nach einem der vorangehenden Ansprüche, **dadurch gekennzeichnet, dass** es eine Schichtkonstruktion aufweist, wobei es mindestens eine außen liegende Schicht (47) mit intumeszentem Material und mindestens eine Schicht (46) ohne intumeszentes Material umfasst.

6. Streifenförmiges Stützelement (2) nach Anspruch 5, **dadurch gekennzeichnet, dass** die Schicht (47) mit intumeszentem Material an der Schicht (46) ohne intumeszentes Material durch Verklebung und/oder Verschraubung befestigt ist.

7. Streifenförmiges Stützelement (2) nach einem der Ansprüche 1 bis 5, **dadurch gekennzeichnet, dass** das intumeszente Material Blähgraphit in einem Anteil von 5-20%, bevorzugt in einem Anteil von 5-10% ist.

8. Streifenförmiges Stützelement (2) nach einem der Ansprüche 1 bis 4, **dadurch gekennzeichnet, dass** es durchgehend intumeszentes Material umfasst, und dass das intumeszente Material Blähgraphit in einem Anteil von 5-20% ist, bevorzugt in einem Anteil von 5-10%.

9. Streifenförmiges Stützelement (2) nach Anspruch 8, **dadurch gekennzeichnet, dass** es Polyurethan-Hartschaum mit 5-10% Blähgraphit umfasst, herstellbar durch Pressen eines Ausgangsmaterials, in dem Blähgraphit-Flocken in einer Polyurethan und/oder Polyisocyanurat-Matrix in einer Pressrichtung P verpresst werden, wobei die Pressrichtung P senkrecht zu der zweiten Seitenfläche (12) des Stützelements (2) ausgerichtet ist.

10. Bauwerksabschnitt (28) mit
einer Wand (8),
mindestens einem seitlich von der Wand (8) angeordneten Stützelement (2) nach einem der vorangehenden Ansprüche, das mittels mindestens eines Befestigungselements (20) an der Wand (8) befestigt ist, sodass die erste Seitenfläche (6) des Stützelements (2) an der Wand (8) anliegt, und
einem Fensterrahmen (34), der zumindest teilweise an der zweiten Seitenfläche (12) des Stützelements (2) abgestützt ist.

11. Bauwerksabschnitt (28) nach Anspruch 10, **dadurch gekennzeichnet, dass** er eine Vielzahl von Stützelementen (2) nach einem der Ansprüche 1 bis 9 umfasst, wobei
a) Stützelemente (2) horizontal direkt aneinander anschließen, so dass die mindestens eine Oberfläche, welche intumeszentes Material umfasst, einen horizontal verlaufenden Brandschutzriegel ohne Unterbrechung ausbildet, und/oder
b) horizontal zwischen den Stützelementen (2) eine brandhemmende Schicht eingebracht ist, wobei die Schicht ausgewählt ist aus der Gruppe umfassend Mineralwolle.

12. Gebäude umfassend einen Bauwerksabschnitt (28) nach Anspruch 10 oder 11, wobei das Gebäude bevorzugt ein Wärmedämmverbundsystem, eine hinterlüftete Fassade oder ein zweischaliges Mauerwerk aufweist.

13. Verwendung eines streifenförmiges Stützelements (2) nach einem der Ansprüche 1 bis 9 oder eines Bauwerksabschnitts nach Anspruch 10 oder 11 zur Brandhemmung eines Gebäudes, optional zur Verringerung des Temperaturanstiegs auf einer von einem Brand abgewandten Seite des Stützelements (2).

## Claims

1. A strip-shaped support element (2) suitable for supporting a window frame (34) with a first side surface (6) extending in a longitudinal direction which can act as an abutment on a wall (8), and a second side surface (12) extending in the longitudinal direction which extends substantially perpendicular to the first side surface (6) and can be used to support the window frame (34), wherein the support element (2) is formed from a load-bearing material,
**characterized in that**
the support element (2) comprises, on at least one surface, an intumescent material, namely expandable graphite in a proportion of 5-70%, with a thickness of at least 10 mm.

2. The strip-shaped support element (2) according to claim 1, **characterized in that** the support element (2) further comprises rigid foam selected from the group comprising polyurethane rigid foam, preferably polyurethane/polyisocyanurate rigid foam.

3. The strip-shaped support element (2) according to claim 1 or 2, **characterized in that** at least one layer parallel to the second side surface (12) of the support element (2) comprises intumescent material, preferably the second side surface (12) of the support element.

4. The strip-shaped support element (2) according to any one of the preceding claims, **characterized in that** the support element (2) comprises intumescent material on at least one surface, which is a third side surface (45) extending in the longitudinal direction adjoining the second side surface (12) on the side opposite the first side surface, wherein the third side surface (45) preferably extends parallel to the first side surface (6) .

5. The strip-shaped support element (2) according to any one of the preceding claims, **characterized in that** it has a layered construction, wherein it comprises at least one outer layer (47) with intumescent material and at least one layer (46) without intumescent material.

6. The strip-shaped support element (2) according to claim 5, **characterized in that** the layer (47) with intumescent material is fastened to the layer (46) without intumescent material by adhering and/or screwing.

7. The strip-shaped support element (2) according to any one of claims 1 to 5, **characterized in that** the intumescent material is expandable graphite in a proportion of 5-20%, preferably in a proportion of 5-10%.

8. The strip-shaped support element (2) according to any one of claims 1 to 4, **characterized in that** it comprises intumescent material throughout and that the intumescent material is expandable graphite in a proportion of 5-20%, preferably in a proportion of 5-10%.

9. The strip-shaped support element (2) according to claim 8, **characterized in that** it comprises polyurethane rigid foam with 5-10% expandable graphite, manufacturable by pressing a starting material in which expandable graphite flakes are pressed in a polyurethane and/or polyisocyanurate matrix in a pressing direction P, wherein the pressing direction P is oriented perpendicularly to the second side surface (12) of the support element (2).

10. A section of a building structure (28) comprising a wall (8),
at least one support element (2) according to any one of the preceding claims arranged laterally to the wall (8) and fastened to the wall (8) by means of at least one fastening element (20), so that the first side surface (6) of the support element (2) rests against the wall (8), and
a window frame (34) that is supported at least partially by the second side surface (12) of the support element (2) .

11. The section of a building structure (28) according to claim 10, **characterized in that** it comprises a plurality of support elements (2) according to any one of claims 1 to 9, wherein
a) support elements (2) are directly connected to one another horizontally, so that the at least one surface that comprises intumescent material forms a horizontally running continuous fire protection barrier and/or
b) a fire-resistant layer is introduced horizontally between the support elements (2), wherein the layer is selected from the group comprising mineral wool.

12. A building comprising a section of a building structure (28) according to claim 10 or 11, wherein the building preferably has a thermal insulation composite system, a ventilated facade or a cavity wall.

13. Use of a strip-shaped support element (2) according to any one of claims 1 to 9 or a section of a building structure according to claim 10 or 11 as a fire barrier in a building, optionally for reducing the temperature increase on a side of the support element (2) facing away from a fire.

## Revendications

1. Élément de support (2) en forme de bande destiné à supporter un cadre de fenêtre (34) présentant une première surface latérale (6) qui s'étend dans la direction longitudinale et qui peut servir d'appui contre un mur (8), et une deuxième surface latérale (12) qui s'étend dans la direction longitudinale et qui est sensiblement perpendiculaire à la première surface latérale (6) et qui peut servir à supporter le cadre de fenêtre (34), l'élément de support (2) étant formé d'un matériau résistant à l'écrasement,
**caractérisé en ce que**
l'élément de support (2) comprend sur au moins une surface un matériau intumescent d'une épaisseur d'au moins 10 mm, à savoir du graphite expansé dans une proportion de 5 à 70 %.

2. Élément de support (2) en forme de bande selon la revendication 1, **caractérisé en ce que** l'élément de support (2) comprend en outre de la mousse rigide, choisie dans le groupe comprenant la mousse de polyuréthane rigide, de préférence la mousse de polyuréthane/polyisocyanurate rigide.

3. Élément de support (2) en forme de bande selon la revendication 1 ou 2, **caractérisé en ce qu'**au moins une couche, parallèle à la deuxième surface latérale (12) de l'élément de support (2), comprend un matériau intumescent, de préférence la deuxième surface latérale (12) de l'élément de support.

4. Élément de support (2) en forme de bande selon l'une des revendications précédentes, **caractérisé en ce que** l'élément de support (2) comprend un matériau intumescent sur au moins une surface qui est une troisième surface latérale (45) qui s'étend dans la direction longitudinale et qui est adjacente à la deuxième surface latérale (12) du côté opposé à la première surface latérale (6), la troisième surface latérale (45) s'étendant de préférence parallèlement à la première surface latérale (6).

5. Élément de support (2) en forme de bande selon l'une des revendications précédentes, **caractérisé en ce qu'**il présente une structure en couches, ledit élément de support comprenant au moins une couche extérieure (47) comportant un matériau intumescent et au moins une couche (46) sans matériau intumescent.

6. Élément de support (2) en forme de bande selon la revendication 5, **caractérisé en ce que** la couche (47) comportant un matériau intumescent est fixée à la couche (46) sans matériau intumescent par collage et/ou vissage.

7. Élément de support (2) en forme de bande selon l'une des revendications 1 à 5, **caractérisé en ce que** le matériau intumescent est du graphite expansé dans une proportion de 5 à 20 %, de préférence dans une proportion de 5 à 10 %.

8. Élément de support (2) en forme de bande selon l'une des revendications 1 à 4, **caractérisé en ce qu'**il comprend en continu du matériau intumescent, et **en ce que** le matériau intumescent est du graphite expansé dans une proportion de 5 à 20 %, de préférence dans une proportion de 5 à 10 %.

9. Élément de support (2) en forme de bande selon la revendication 8, **caractérisé en ce qu'**il comprend une mousse de polyuréthane rigide comprenant 5 à 10 % de graphite expansé qui peut être réalisée par pressage d'un matériau de départ dans lequel des paillettes de graphite expansé sont pressées dans une matrice de polyuréthane et/ou polyisocyanurate dans une direction de pressage P, la direction de pressage P étant orientée perpendiculairement à la deuxième surface latérale (12) de l'élément de support (2).

10. Portion d'ouvrage de construction (28) comprenant un mur (8),
au moins un élément de support (2) selon l'une des revendications précédentes qui est disposé latéralement au mur (8) et qui est fixé au mur (8) au moyen d'au moins un élément de fixation (20) de sorte que la première surface latérale (6) de l'élément de support (2) vienne en appui contre le mur (8), et
un cadre de fenêtre (34) qui est supporté au moins partiellement par la deuxième surface latérale (12) de l'élément de support (2).

11. Portion d'ouvrage de construction (28) selon la revendication 10, **caractérisée en ce qu'**elle comprend un grand nombre d'éléments de support (2) selon l'une des revendications 1 à 9,
a) des éléments de support (2) étant reliés directement les uns aux autres horizontalement de sorte que l'au moins une surface, qui comprend un matériau intumescent, forme sans interruption une barre de protection contre l'incendie qui s'étend horizontalement, et/ou
b) une couche ignifuge étant introduite horizontalement entre les éléments de support (2), la couche étant choisie dans le groupe comprenant la laine minérale.

12. Bâtiment comprenant une portion d'ouvrage de construction (28) selon la revendication 10 ou 11, le bâtiment comportant de préférence un système composite d'isolation thermique, une façade rétro-ventilée ou une maçonnerie à double coque.

13. Utilisation d'un élément de support (2) en forme de bande selon l'une des revendications 1 à 9 ou d'une portion d'ouvrage de construction selon la revendication 10 ou 11 pour l'ignifugation d'un bâtiment, éventuellement pour réduire l'échauffement d'un côté de l'élément de support (2) dirigé à l'opposé d'un incendie.
